# EUROPÄISCHE PATENTANMELDUNG

(11) **EP 4 759 290 A1**
(43) Veröffentlichungstag der Anmeldung: **17.06.2026**
(21) Anmeldenummer: 24220036.8
(22) Anmeldetag: 16.12.2024
(51) Int. Cl.: A61H 7/00

(54) **MASSAGEEINRICHTUNG**

(71) Anmelder: Kutz, Natalie, 32051 Herford (DE)
(72) Erfinder: Kutz, Natalie, 32051 Herford (DE)
(74) Vertreter: Schober, Mirko

(57) **Zusammenfassung**

Eine Massageeinrichtung (1), insbesondere Gesichtsmassageeinrichtung, umfasst einen umlaufenden Rand (7), wobei der umlaufende Rand (7) konvexe Abschnitte (B-F) und konkave Abschnitte (BC, CD, DE, EF, FB) umfasst, wobei die Massageeinrichtung (1) abschnittsweise oder zumindest im Bereich des umlaufenden Randes (7), mindestens im Bereich wenigstens eines konkaven Abschnitts (BC, CD, DE, EF, FB) wenigstens einen Werkstoff aufweist oder vollständig aus einem Werkstoff ausgebildet ist, wobei der Werkstoff
i) eine Shore Härte im Bereich von 40 Shore A bis 70 Shore D aufweist, oder/und
ii) aus folgender Gruppe ausgewählt ist: TPE, TPU, Silikon, recyclingfähiges Material, Kombinationen hieraus.

## Beschreibung

Die Erfindung betrifft eine Massageeinrichtung, insbesondere Gesichtsmassageeinrichtung.

Entsprechende Massageeinrichtungen sind bereits bekannt, zum Beispiel aus US 2014/0213945 A1.

Üblicherweise sind solche Einrichtungen plattenförmig ausgebildet und weisen konkave oder konvexe Ränder auf, deren Geometrie so ausgebildet ist, dass mit deren Hilfe bestimmte Partien des Körpers massiert werden können. In der Regel wird dazu ein glattes, starres Material verwendet, beispielsweise aus Keramik, Kunststoff, Metall, Holz oder dergleichen.

Die bekannten Einrichtungen sind aufgrund ihrer verhältnismäßig starren Struktur mit einigen Nachteilen behaftet.

So wird je nach Hauttyp und individuellem Schmerzempfinden der zu massierenden Person eine Massageeinrichtung der bekannten Art oft als unangenehm, hautunverträglich und das Bindegewebe stark beanspruchend wahrgenommen.

Aufgabe der vorliegenden Erfindung ist es daher, eine Massageeinrichtung dahingehend weiterzuentwickeln, dass sie einerseits viele Möglichkeiten des Einsatzes bei der Massage bietet, auf der anderen Seite für den täglichen Gebrauch geeignet und insbesondere auch für viele Hauttypen verträglich ist.

Gelöst wird diese Aufgabe durch eine Massageeinrichtung mit den Merkmalen des Anspruchs 1. Vorteilhafte Ausführungsformen finden sich in den Unteransprüchen.

Die Erfindung geht von dem Gedanken aus, dass eine bestimmte Auswahl des Materials, nämlich solches Material, was per se nicht starr ist, sondern eine gewisse Nachgiebigkeit aufweist, eine ganze Reihe von Vorteilen bietet. Zunächst ist die Verträglichkeit erhöht, da die Oberfläche jedenfalls der Passagen am Rand, die ein solches nachgiebiges Material aufweisen, in gewisser Hinsicht anpassungsfähig und dadurch verträglicher für die Haut und für das Bindegewebe ist. Natürlich lassen sich Massageeinrichtung in der erfindungsgemäßen Art bereitstellen, die verschiedene Härtegrade für unterschiedliche Hauttypen aufweisen. Eine gewisse Flexibilität und/oder Nachgiebigkeit bietet aber durchaus Vorteile, da gerade in den Bereichen, in denen die Haut relativ dünn ist und sich darunter relativ harte Partien wie Knochen oder dergleichen befinden, sich durch ein nachgiebiges Material der Massagedruck besser verteilen lässt.

Die Erfindung gemäß Massageeinrichtung lässt sich dadurch auch für ganz unterschiedliche Einsatzfelder verwenden:
Einerseits können sie zum Mobilisieren der fazialen Flüssigkeit, zur Massage des Bindegewebes und zur Auflockerung und Mobilisierung des fazialen oder muskulären Gewebes dienen. Zudem kann die Durchblutung der Haut gefördert werden, sogar eine Reduktion von auftretenden Falten auf der Haut ist möglich. Insgesamt wird die Nährstoffversorgung des gesamten Gewebes dadurch verbessert. Die erfindungsgemäße Massageeinrichtung kann auch zur Unterstützung des lymphatischen Systems eingesetzt werden. Bevorzugt ist das Gesicht der primäre Anwendungsbereich, jedoch eignet sich die erfindungsgemäße Massageeinrichtung auch für den Einsatz am ganzen Körper, wobei sowohl großflächige Partien als auch nur kleinflächige Partien behandelt werden können.

Erfindungsgemäß umfasst die Massageeinrichtung, insbesondere Gesichtsmassageeinrichtung, einen umlaufenden Rand, wobei der umlaufende Rand konvexe Abschnitte und konkave Abschnitte umfasst. Die Massageeinrichtung weist dabei zumindest abschnittsweise oder zumindest im Bereich des umlaufenden Randes, mindestens im Bereich wenigstens eines konkaven Abschnitts, wenigstens einen Werkstoff auf oder ist vollständig aus einem Werkstoff ausgebildet, wobei der Werkstoff
i) eine Shore Härte im Bereich von 40 Shore A bis 70 Shore D aufweist, oder/und
ii) aus folgender Gruppe ausgewählt ist: TPE, TPU, Silikon, recyclingfähiges Material, Kombinationen hieraus.

In einer bevorzugten Ausführungsform der vorliegenden Erfindung ist eine Massageeinrichtung vorgesehen, bei welcher der Werkstoff TPE mit einer Härte von 40 Shore A bis 60 Shore A, bevorzugt 50 Shore A, ist. Gerade bei dieser Zusammensetzung lässt sich ein besonders hautschonender und gleichzeitig wirksamer Massagevorgang erreichen.

Grundsätzlich gilt, dass die komplette Massageeinrichtung aus dem oben genannten Material ausgebildet sein kann. Dies vereinfacht die Herstellung. Nach einer bevorzugten Ausführungsform ist die erfindungsgemäße Massageeinrichtung aus einem im Wesentlichen flachen Körper mit einer Oberseite und einer Unterseite gebildet. Der umlaufende Rand verjüngt sich dabei im Außenbereich nach außen hin. Bevorzugt ist der Rand im Außenbereich abgerundet ausgebildet. Auf diese Weise lässt sich die Kraft über den flachen Körper der Massageeinrichtung und den abgerundeten Rand besonders effektiv zur Massage des Gewebes einsetzen. Der abgerundete Rand sorgt dafür, dass keine schmerzhaften Druckstellen am zu massierenden Körper entstehen und die Massage auch bei zunehmendem Druck noch als angenehm empfunden wird.

Grundsätzlich gibt es eine ganze Reihe von Möglichkeiten, wie die Geometrie der erfindungsgemäßen Massageeinrichtung ausgestaltet sein kann. In einer bevorzugten Ausführungsform umfasst die erfindungsgemäße Massageeinrichtung zumindest fünf konkave Bereiche und dazwischen angeordnete, bevorzugt konvexe Bereiche, die verschiedene Krümmungsradien im Bereich des Randes aufweisen, um unterschiedliche Körperpartien in adäquater Weise massieren zu können.

Eine erfindungsgemäße Massageeinrichtung, bevorzugt eine solche, die oben erwähnt wurde, umfasst einen umlaufenden Rand, wobei der umlaufende Rand wenigstens einen konvexen Abschnitt und wenigstens einen konkaven Abschnitt umfasst.

Dabei weist die Massageeinrichtung bevorzugt noch mindestens folgendes auf:
i) einen ersten konkaven Abschnitt, der bevorzugt wenigstens abschnittweise, einen Krümmungsradius von 70-100 mm, bevorzugt 80 bis 90 mm, äußerst bevorzugt 85 mm aufweist; und/oder
ii) einen zweiten konkaven Abschnitt, der bevorzugt wenigstens abschnittweise, einen Krümmungsradius von 15-40 mm, bevorzugt 20 bis 30 mm, äußerst bevorzugt 27 mm aufweist; und/oder
iii) einen dritten konkaven Abschnitt, der bevorzugt wenigstens abschnittweise, einen Krümmungsradius von 90-130 mm, bevorzugt 100 bis 120 mm, äußerst bevorzugt 110 mm aufweist; und/oder
iv) einen vierten konkaven Abschnitt, der bevorzugt wenigstens abschnittweise, einen Krümmungsradius von 50-80 mm, bevorzugt 60 bis 70mm, äußerst bevorzugt 65 mm aufweist; und/oder
v) einen fünften konkaven Abschnitt, der, bevorzugt wenigstens abschnittweise, zwei in einem Winkel von 80 bis 100°, bevorzugt etwa 90°, zueinander liegende gerade oder konkave Abschnitte aufweist.

Die Ausgestaltung des ersten konkaven Abschnitts gemäß i) eignet sich insbesondere bei einer Gesichtsmassage zur Behandlung der Augenpartie. Der zweite konkave Abschnitt gemäß ii) ist insbesondere geeignet für den Bereich der Wangenknochen. Der dritte konkave Abschnitt gemäß iii) ist bevorzugt für die Stirnpartie ausgelegt. Der vierte konkave Abschnitt gemäß iv) ist von den Abmessungen insbesondere für die Massage der Wange ausgebildet, während der fünfte konkave Abschnitt gemäß v) so bemessen ist, dass damit vorzugsweise die Kinnpartie massiert werden kann. Grundsätzlich kann eine erfindungsgemäße Massageeinrichtung einzelne der genannten konkaven Abschnitte, jedoch auch beliebige Kombinationen hieraus oder alle der genannten konkaven Abschnitte aufweisen.

In Kombination mit der erfindungsgemäßen Materialwahl ergibt sich eine besonders hautverträgliche Massageeinrichtung, die vom Patienten bei Ausführung der Massage gegenüber herkömmlichen Materialien wie Holz oder dergleichen als nicht zu hart aber auch nicht zu weich empfunden wird. Die Materialwahl ist so gehalten, dass der Rand der Massageeinrichtung zwar eine gewisse Nachgiebigkeit aufweist, auf der anderen Seite jedoch genügend Massagedruck auf die zu behandelnden Hautpartien ausüben kann.

Weitere Einzelheiten zur vorliegenden Erfindung sind der nachfolgenden Erläuterung der Figuren 1-4 zu entnehmen, welche eine erfindungsgemäße Ausführungsform zeigen.
- Figur 1 -: zeigt eine perspektivische Ansicht einer möglichen erfindungsgemäßen Ausführungsform der Massageeinrichtung.
- Figur 2 -: zeigt eine Draufsicht der in Fig. 1 gezeigten Massageeinrichtung.
- Figur 3 -: zeigt eine Seitenansicht der erfindungsgemäßen Massageeinrichtung.
- Figur 4 -: zeigt eine Schnittansicht durch die erfindungsgemäße Massageeinrichtung entlang der Linie A-A aus Figur 2.
- Figur 5 -: zeigt die beispielhafte Verwendung einer erfindungsgemäßen Massageeinrichtung zu Gesichtsmassage.

Ein Beispiel für eine erfindungsgemäße Massageeinrichtung ist in Figur 1 in perspektivischer Ansicht dargestellt. Es handelt sich dabei um ein Bauteil, welches bevorzugt im Spritzgussverfahren hergestellt werden kann. Materialtechnisch gilt ganz generell, dass die Massageeinrichtung 1 aus lediglich einem einheitlichen Material, aber auch aus mehreren Komponenten hergestellt sein kann. Dies gilt für alle möglichen Ausführungsbeispiele.

Man erkennt in der dargestellten Ausführungsform, dass die Massageeinrichtung 1 bevorzugt ein im wesentlichen flächiges Gebilde darstellt, welches eine Oberseite 1a und eine Unterseite aufweist. Man erkennt ferner am umlaufenden Rand der Massageeinrichtung 1 eine Mehrzahl konvexe Abschnitte B bis F, und dazwischenliegende konvexe Abschnitte, die mit BC, CD, DE, EF, FB bezeichnet sind.

Diese Abschnitte dienen - wie oben beschrieben - zur Anlage an unterschiedliche Teile des menschlichen Körpers, insbesondere, wenn eine Gesichtsmassage erfolgen soll, zur Anlage an unterschiedliche Gesichtspartien und Behandlung derselben.

Es ergeben sich also daraus, wie in Figur 2 in der Draufsicht gezeigt, unterschiedliche Behandlungsbereiche 2, 3, 4, 5, 6 an der Massageeinrichtung 1. Natürlich lassen sich auch die konvexen Abschnitte B bis F zur Behandlung und/oder Massage verwenden.

Die hier dargestellte Massageeinrichtung 1 weist zudem einen wulstigen Rand 7 auf. Gegenüber der übrigen Fläche 1a der Massageeinrichtung 1 ist dieser Rand 7 erhaben ausgebildet. Er weist eine Breite b auf. Generell gilt, dass der Rand zwar aus einem Material ausgebildet sein sollte, welches den oben dargestellten Eigenschaften entspricht, ansonsten muss aber der Rand 7 nicht in Wulstform ausgebildet sein, sondern kann prinzipiell zumindest abschnittweise dieselbe Dicke haben wie die übrige Fläche 1a der Massageeinrichtung 1.

in Figur 3 ist eine typische Seitenansicht dargestellt, mit der auf den Behandlungsbereich 6 mit dem konkaven Abschnitt EF zwischen den konvexen Abschnitten E und F geblickt wird. Man erkennt hier auch die Oberseite 1a und die Unterseite 1b.

In Figur 4 ist ein Schnitt entlang der Linie A-A aus Figur 2 dargestellt. Hier erkennt man insbesondere auch den wulstförmigen Rand 7, der eine Breite b2 aufweist, welche gegenüber der Breite b1 des vom Rand 7 umschlossenen übrigen Teils 1d der Massageeinrichtung 1 breiter ausgebildet ist. Der Rand 7 ist zumindest im Außenbereich 1c sich nach außen verjüngend, bevorzugt abgerundet, ausgebildet, sodass bei Verwendung der Massageeinrichtung keine unangenehmen Einschnitte in der Haut entstehen können.

In Figur 5 ist eine beispielhafte Anwendung der Erfindung gemäß Massageeinrichtung 1 für den Bereich eines menschlichen Gesichts dargestellt. Dargestellt ist auch, welche Abschnitte der erfindungsgemäßen Massageeinrichtung für die Massage von welchem Gesichtsbereich gedacht sind. Der Bereich DE eignet sich beispielsweise zur Massage der Stirn 8. Der Bereich EF ist insbesondere geeignet für die Behandlung der Kinnpartie 12. Der Bereich CD lässt sich im Bereich der Wangenknochen 10 einsetzen. Entsprechend eignet sich der Bereich BC für die Behandlung der Augenpartie 9. Schließlich kann mit dem konkaven Abschnitt FB der Bereich der Wangen 11 behandelt werden.

## Patentansprüche

1. Massageeinrichtung (1), insbesondere Gesichtsmassageeinrichtung, umfassend einen umlaufenden Rand (7), wobei der umlaufende Rand (7) konvexe Abschnitte (B-F) und konkave Abschnitte (BC, CD, DE, EF, FB) umfasst, wobei die Massageeinrichtung (1) abschnittsweise oder zumindest im Bereich des umlaufenden Randes (7), mindestens im Bereich wenigstens eines konkaven Abschnitts (BC, CD, DE, EF, FB) wenigstens einen Werkstoff aufweist oder vollständig aus einem Werkstoff ausgebildet ist, wobei der Werkstoff
i) eine Shore Härte im Bereich von 40 Shore A bis 70 Shore D aufweist, oder/und
ii) aus folgender Gruppe ausgewählt ist: TPE, TPU, Silikon, recyclingfähiges Material, Kombinationen hieraus.

2. Massageeinrichtung (1) nach Anspruch 1, bei welcher der Werkstoff TPE mit einer Härte von 40 Shore A bis 60 Shore A, bevorzugt 50 Shore A, ist.

3. Massageeinrichtung (1) nach einem der vorigen Ansprüche,
welche aus einem im Wesentlichen flachen Körper mit einer Oberseite (1a) und einer Unterseite (1b) gebildet ist, wobei der umlaufende Rand (7) im Außenbereich (1c) sich nach außen verjüngend, bevorzugt abgerundet, ausgebildet ist.

4. Massageeinrichtung (1), insbesondere nach einem der vorigen Ansprüche,
umfassend einen umlaufenden Rand (7), wobei der umlaufende Rand (7) wenigstens einen konvexen Abschnitt (B-F) und wenigstens einen konkaven Abschnitt (BC, CD, DE, EF, FB) umfasst.

5. Massageeinrichtung (1) nach Anspruch 4,
**dadurch gekennzeichnet,**
**dass** die Massageeinrichtung (1) einen ersten konkaven Abschnitt (BC) umfasst, der bevorzugt wenigstens abschnittweise einen Krümmungsradius von 70-100 mm, bevorzugt 80 bis 90 mm, äußerst bevorzugt 85 mm aufweist.

6. Massageeinrichtung (1) nach Anspruch 4 oder 5,
**dadurch gekennzeichnet,**
**dass** die Massageeinrichtung (1) einen zweiten konkaven Abschnitt (CD) umfasst, der bevorzugt wenigstens abschnittweise einen Krümmungsradius von 15-40 mm, bevorzugt 20 bis 30 mm, äußerst bevorzugt 27 mm aufweist.

7. Massageeinrichtung (1) nach einem der Ansprüche 4 bis 6,
**dadurch gekennzeichnet,**
**dass** die Massageeinrichtung (1) einen dritten konkaven Abschnitt (DE) umfasst, der bevorzugt wenigstens abschnittweise einen Krümmungsradius von 90-130 mm, bevorzugt 100 bis 120 mm, äußerst bevorzugt 110 mm aufweist.

8. Massageeinrichtung (1) nach einem der Ansprüche 4 bis 7,
**dadurch gekennzeichnet,**
**dass** die Massageeinrichtung (1) einen vierten konkaven Abschnitt (FB) umfasst, der bevorzugt wenigstens abschnittweise einen Krümmungsradius von 50-80 mm, bevorzugt 60 bis 70 mm, äußerst bevorzugt 65 mm aufweist.

9. Massageeinrichtung (1) nach einem der Ansprüche 4 bis 8,
**dadurch gekennzeichnet,**
**dass** die Massageeinrichtung (1) einen fünften konkaven Abschnitt (EF) umfasst, der, bevorzugt wenigstens abschnittweise, zwei in einem Winkel von 80 bis 100°, bevorzugt etwa 90°, zueinander liegende gerade oder konkave Abschnitte aufweist.
